# EUROPÄISCHE PATENTSCHRIFT

(11) **EP 1 445 784 B1**
(45) Veröffentlichungstag und Bekanntmachung des Hinweises auf die Patenterteilung: **17.05.2006**
(21) Anmeldenummer: 04002685.8
(22) Anmeldetag: 06.02.2004
(51) Int. Cl.: H01H 13/18

(54) **Mikroschalter mit integrierter Hebelübersetzung**
Microswitch with integrated leverage
Microrupteur comportant un levier à transmission

(30) Priorität: 10.02.2003 DE 20302055 U
(43) Veröffentlichungstag der Anmeldung: 11.08.2004
(73) Patentinhaber: Chr. Mayr GmbH & Co. KG, D-87665 Mauerstetten (DE)
(72) Erfinder: Weiss, Harald, 87677 Stöttwang (DE); Müller, Alexander, 87600 Kaufbeuren (DE); Graf, Bernhard, 86899 Landsberg am Lech (DE)
(74) Vertreter: Ruschke, Hans Edvard

(56) Entgegenhaltungen:
- EP-A- 0 340 318
- US-A- 3 809 837
- US-A- 4 782 200

## Beschreibung

Die Erfindung betrifft einen Mikroschalter mit elektrischen Kontakten nach dem Oberbegriff des Schutzanspruches 1.

Ein derartiger Mikroschalter ist aus der DE-PS 40 02 371 C2 bekannt. Dabei wird ein mehrfach gebogener Schalthebel verwendet, wobei das Hauptaugenmerk auf der Abdichtung der Eintrittsöffnung des Hebels in das Innere des Mikroschalter-Gehäuses liegt.

Ein anderer Mikroschalter ist beispielsweise aus dem GbM 89 08 271.0 bekannt, bei dem zwei verschieden lange einseitig angelenkte Hebel miteinander zusammenwirken, um bei kleinstmöglicher Baugröße eine sehr geringe Betätigungskraft zu ermöglichen, wobei dennoch eine große Kontaktkraft gewährleistet sein soll, wie sie beim Schalten hoher Leistungen erforderlich ist.

Vergleichbare Mikroschalter werden mit Vorteil beim Überwachen von Elektromagneten verwendet, wie sie zum Betätigen von magnetgesteuerten Sicherheitsbremsen bei Aufzügen und von magnetgesteuerten mechanischen Wellenkupplungen und dgl. dienen.

Bei Sicherheitsbremsen insbesondere für Anwendungen in der Aufzugstechnik (Hubantriebe) gibt es häufig Vorschriften, den Schaltzustand der Bremse zu überwachen (sogenannte Lüftüberwachung). Dazu ist es nötig zu wissen, ob die bewegliche Platte, die die Anpresskraft auf die Reibflächen überträgt, an diesen anliegt oder ob sie gelüftet ist. Üblicherweise wird der Hub, den die bewegliche Platte dabei ausführt, mit einem Mikroschalter abgefragt.

Bei vielen Bremsen besonders in der Aufzugstechnik ist es zudem erforderlich, dass die Bremsen beim Schalten keine lauten Geräusche erzeugen. Nach heutigem Stand der Technik ist es dazu neben weiteren Maßnahmen nötig, den Hub der beweglichen Platte auf ein möglichst geringes Maß zu beschränken. Hier tritt sehr leicht das Problem auf, dass der Hub womöglich nicht mehr ausreicht, den Schalter mit ausreichender Sicherheit zu betätigen.

Gewöhnlich wird dieses Problem gelöst, indem Schalter mit sehr kleiner Schalthysterese verwendet werden und bei der Montage der Schaltpunkt extrem genau eingestellt wird. Auch Hebelkonstruktionen finden heute schon Anwendung. So bestehen die bekannten Konstruktionen aus einem Hebel, der auf einem Bolzen gleitgelagert ist, was mit den ebenfalls bekannten Risiken von Relativbewegung, Klemmen, Fressen, Spiel, Verschmutzung etc. einhergeht. Außerdem führt dies zu höheren Herstellkosten durch die höhere Zahl der Einzelteile in Produktion und Montage.

Der Erfindung liegt die Aufgabe zugrunde, einen solchen Mikroschalter zu schaffen, der eine billige Massenfertigung ermöglicht, trotzdem aber bei der Übersetzung kleiner Wege in große Wege eine lange Lebensdauer hat und zuverlässig arbeitet.

Diese Aufgabe wird mit den kennzeichnenden Merkmalen des Schutzanspruchs 1 gelöst. Weitere Merkmale der Erfindung ergeben sich aus den Unteransprüchen.

In der Folge wird ein Ausführungsbeispiel der Erfindung anhand der Zeichnung beschrieben. Es zeigen:
Abb. 1 eine Schrägansicht eines Mikroschalters nach der Erfindung:
Abb. 2 das Übersetzungsverhältnis der benutzten Hebel:
Abb. 3 ein Zwischenerzeugnis für die Herstellung einer erfindungsgemäßen Hebelanordnung; und
Abb. 4 den Anbau eines erfindungsgemäßen Mikroschalters z. B. an eine Bremse.

Der Mikroschalter 1 nach Abb. 1 besitzt eine nicht näher dargestellte herkömmliche elektrische Kontaktanordnung, die in ein Gehäuse 9 vorzugsweise aus Kunststoff eingegossen und daher nicht sichtbar ist. Von den beweglichen Kontakten der elektrischen Kontaktanordnung erstreckt sich ein Stößel 2 zu deren Betätigung seitlich aus dem Gehäuse 9 heraus. Der Stößel 2 liegt an einem Schalthebel 3 an, der zur Versteifung mit einer Längssicke 3a versehen ist, die auch durch eine Rippe ersetzt werden kann. Der Schalthebel 3 setzt sich fort in ein Festgelenk 4, von dem sich rechtwinklig ein Zwischenhebel 5 mit einer Längssicke 5a erstreckt, der an seinem anderen Ende ein Festgelenk 6 aufweist, von dem im rechten Winkel eine Seitenwand 7 einer Grundplatte 8 absteht. Das Gehäuse 9 ist mittels Schrauben 11 an der Grundplatte 8 befestigt; der gesamte Mikroschalter ist seinerseits als geschlossene Baueinheit mittels weiterer Schrauben 10 an dem zu überwachenden Aggregat befestigt (vergl. Abb. 4).

Das Festgelenk 6 soll möglichst federnd nachgiebig sein und kann dadurch geschaffen werden, daß das Material an dieser Stelle etwas geschwächt ist, z. B. durch eine Bohrung, eine Einschnürung oder eine Verminderung der Materialdicke. Andrerseits soll das andere Festgelenk 4 ein möglichst steifer Winkel sein, so dass sich eine Auslenkung des Zwischenhebels 5 um die Achse des Festgelenkes 6 weitgehend starr auf den Schalthebel 3 überträgt.

Für die Rückstellung des Schalthebels 3 und des Zwischenhebels 5 nach einem Schaltvorgang bedarf es keiner zusätzlichen eigenen Federn, wenn die eigene innere Federsteifigkeit der Hebelanordnung 3 bis 7, insbesondere des Festgelenkes 6 entsprechend bemessen ist, z. B. durch eine geeignete Werkstoffauswahl. Als Werkstoffe kommen in Frage Metallblech, Kunststoffspritzguß oder ein sonstiger korrosionsbeständiger Werkstoff.

Abb. 2 zeigt den Angriffspunkt P des Arbeitshubes und dazu ein bevorzugtes Hebel - Übersetzungsverhältnis a/b = 3/1. Der Hebel "b" ist dabei der Abstand des Punktes P (Angriffspunkt der Betätigungskraft) zum Gelenk 6 und der Hebel "a" der Abstand des Punktes S (Angriffspunkt des Stößels 2) vom Winkel 4.

Aus Abb. 3 ist ein Zwischenerzeugnis für die Herstellung der beschriebenen Hebelanordnung ersichtlich. Dieses Zwischenerzeugnis ist ein einteiliges ebenes Werkstück, eine ebene Platte, die die Grundplatte 8, die Seitenwand 7, die Hebel 5 und 3 sowie die Festgelenke 6 und 4 umfaßt. Bei der Weiterverarbeitung dieses Zwischenerzeugnisses wird die Seitenwand 7 längs einer Nute 8a oder dgl. rechtwinklig abgebogen, ebenso die Hebel 5 und 3 rechtwinklig um die beschriebenen Festgelenke 6 und 4.

Die Montage eines Mikroschalters 1 an einem zu steuernden Aggregat, z. B. einer eletktromagnetisch gelüfteten Bremse zeigt Abb. 4, wonach der zylindrische Magnetkörper 12 eine am Umfang vorgesehene, in Richtung einer Zylinder-Mantellinie verlaufende Längsnut 13 aufweist, in die der Mikroschalter 1 als Baueinheit eingesetzt ist. Am Rand der dem Mikroschalter 1 zugewandten Stirnfläche des Magnetankers 14 ist ein axial in Richtung einer Mantellinie vorstehender kurzer Schaltstift 15 vorgesehen, der am Schaltpunkt P des Hebels 5 gemäß Abb. 2 angreift, um die Axialverschiebung des Magnetankers 14 auf den Zwischenhebel 5 des Mikroschalters zu übertragen.

Die beanspruchte und beschriebene Erfindung löst nicht nur die zugrundeliegenden Aufgabe sondern hat darüber hinaus noch die vorteilhaften Wirkungen, daß keine unerwünschten Relativbewegung der Einzelteile gegeneinander auftritt; die Anordnung ist spielfrei, es ist keine Schmierung nötig, es können keine Teile fressen oder verklemmen. Die Betätigungskraft ist gering. Die Hebelanordnung ist - abgesehen vom Gelenk 6 - ausreichend steif, so daß bei Belastung keine nennenswerte Verformung entsteht.

## Patentansprüche

1. Mikroschalter (1) mit elektrischen Kontakten, die über einen Stößel (2) zu betätigen sind, der an einem Schalthebel (3) anliegt, der über ein weitgehend starres Festgelenk (4) einstückig mit einem Zwischenhebel (5) zu einem Winkelhebel (3, 5) verbunden ist, **dadurch gekennzeichnet, daß** der Winkelhebel (3, 5) einstückig über ein federndes Gelenk (6) mit einer Seitenwand (7) einer Grundplatte (8) verbunden ist.

2. Mikroschalter nach Anspruch 1, **dadurch gekennzeichnet, daß** die Seitenwand (7) von der Grundplatte (8) einstückig abgewinkelt ist.

3. Mikroschalter nach Anspruch 1 oder 2, **dadurch gekennzeichnet, daß** die Seitenwand (7) von der Grundplatte (8) rechtwinklig abgewinkelt ist.

4. Mikroschalter nach einem der Ansprüche 1-3, **dadurch gekennzeichnet, daß** der Schalthebel (3), der Zwischenhebel (5) und die Seitenwand (7) rechte Winkel zueinander bilden.

5. Mikroschalter nach einem der Ansprüche 1-4, **dadurch gekennzeichnet, daß** der Schalthebel (3) und/oder der Zwischenhebel (5) mittels einer Längssicke (3a, 5a) oder einer Rippe versteift sind.

6. Mikroschalter nach einem der Ansprüche 1-5, **dadurch gekennzeichnet, daß** die Rückstellkraft der Hebelanordnung (3 bis 7) aus der eigenen inneren Federsteifigkeit insbesondere des Gelenkes (6) herrührt.

7. Mikroschalter nach einem der Ansprüche 2-6, **dadurch gekennzeichnet, daß** im Bereich des Festgelenkes (6) das Material geschwächt ist.

8. Mikroschalter nach Anspruch 7, **dadurch gekennzeichnet, daß** die Schwächung als Bohrung, Einschnürung oder als Verminderung der Materialdicke ausgeführt ist.

9. Mikroschalter nach einem der Ansprüche 1-8, **dadurch gekennzeichnet, daß** das Hebel - Übersetzungsverhältnis a/b von 2:1 bis 5:1 beträgt.

10. Zwischenerzeugnis für die Herstellung einer Mikroschalteranordnung nach einem der Ansprüche 3-9, **gekennzeichnet, durch** ein einteiliges, ebenes Werkstück, bestehend aus einer Grundplatte (8), einer Seitenwand (7), einem Zwischenhebel (5), einem Schalthebel (3) und einem Festgelenken (4 und 6).

11. Mikroschalter nach einem der Ansprüche 1-9 oder Zwischenerzeugnis nach Anspruch 10 wobei die Hebelanordnung ist aus Metallblech, Kunststoffspritzguß oder einen sonstigen korrosionsbeständigen Werkstoff, hergestellt.

## Claims

1. A microswitch (1) including electrical contacts adapted to be actuated via a plunger (2) which engages a switching lever (3), said lever (3) integrally coupled via a substantially rigid fixed joint (4) to an intermediate lever (5) to form an angled lever (3, 5), **characterized in that** angled lever (3, 5) is integrally connected via a resilient joint (6) to a side wall (7) of a base plate (8).

2. Microswitch as in claim 1, **characterized in that** side wall (7) extends integrally from base plate (8) at an angle.

3. Microswitch as in claim 1 or 2, **characterized in that** side wall (7) extends at right angles from base plate (8).

4. Microswitch as in any of claims 1-3, **characterized in that** switching lever (3), intermediate lever (5) and side wall (7) extend at right angles to each other.

5. Microswitch as in any of claims 1-4, **characterized in that** switching lever (3) and / or intermediate lever (5) are stiffened by a longitudinally extending crimped depression (3a, 5a) therein or a by rib thereon.

6. Microswitch as in any of claims 1-5, **characterized in that** the return force of lever assembly (3 to 7) is caused by the intrinsic spring rigidity especially of joint (6).

7. Microswitch as in any of claims 2-6, **characterized by** the material being weakened in the region of fixed joint (6).

8. Microswitch as in claim 7, **characterized by** such weakening being in the form of a hole, a reduced width or a reduced material thickness.

9. Microswitch as in any of claims 1-8, **characterized by** the lever transmission ratio a / b being in the range of 2:1 to 5:1.

10. An intermediate product for making a microswitch assembly as in claims 3-9, **characterized by** a one-piece planar workpiece composed of a base plate (8), a side wall (7), an intermediate lever (5), a switching lever (3) and fixed joints (4 and 6).

11. Microswitch as in any of claims 1-9 or intermediate product as in claim 10, wherein said lever assembly is made of sheet metal, an injection molded plastics material or some other corrosion-resistant material.

## Revendications

1. Microrupteur (1) comprenant des contacts électriques à actionner par l'intermédiaire d'un poussoir (2) qui s'applique sur un levier d'interrupteur (3), lequel levier est assemblé d'une seule pièce avec un levier intermédiaire (5) en un levier coudé à 90° (3, 5) par l'intermédiaire d'une articulation fixe (4) largement rigide, **caractérisé en ce que** le levier coudé à 90° (3, 5) est assemblé d'une seule pièce, par l'intermédiaire d'une articulation élastique (6), avec une paroi latérale (7) d'une plaque de base (8).

2. Microrupteur suivant la revendication 1, **caractérisé en ce que** la paroi latérale (7) est pliée d'une seule pièce de la plaque de base (8).

3. Microrupteur suivant l'une des revendications 1 et 2, **caractérisé en ce que** la paroi latérale (7) est pliée en angle droit de la plaque de base (8).

4. Microrupteur suivant l'une des revendications 1 - 3, **caractérisé en ce que** le levier d'interrupteur (3), le levier intermédiaire (5) et la paroi latérale (7) forment entre eux des angles droits.

5. Microrupteur suivant l'une des revendications 1 - 4, **caractérisé en ce que** le levier d'interrupteur (3) et/ou le levier intermédiaire (5) sont renforcés au moyen d'une moulure longitudinale (3a, 5a) ou d'une nervure.

6. Microrupteur suivant l'une des revendications 1 - 5, **caractérisé en ce que** la force de rappel de l'agencement de leviers (3 à 7) provient de la rigidité de ressort intérieure propre, en particulier de l'articulation (6).

7. Microrupteur suivant l'une des revendications 2 - 6, **caractérisé en ce que** le matériau est affaibli dans la zone de l'articulation fixe (6).

8. Microrupteur suivant la revendication 7, **caractérisé en ce que** l'affaiblissement est réalisé sous forme d'alésage, de rétrécissement ou de réduction de l'épaisseur de matériau.

9. Microrupteur suivant l'une des revendications 1 - 8, **caractérisé en ce que** le rapport de transmission des leviers a/b est de 2:1 à 5:1.

10. Produit intermédiaire pour la fabrication d'un agencement de microrupteur suivant l'une des revendications 3 - 9, **caractérisé par** une pièce plane monobloc, constituée d'une plaque de base (8), d'une paroi latérale (7), d'un levier intermédiaire (5), d'un levier d'interrupteur (3) et d'articulations fixes (4 et 6).

11. Microrupteur suivant l'une des revendications 1 - 9 ou produit intermédiaire suivant la revendication 10, l'agencement de leviers étant fabriqué à partir d'une tôle métallique, d'une pièce moulée par injection en matière plastique ou d'un autre matériau résistant à la corrosion.
